# EUROPÄISCHE PATENTSCHRIFT

(11) **EP 1 493 063 B1**
(45) Veröffentlichungstag und Bekanntmachung des Hinweises auf die Patenterteilung: **09.12.2009**
(21) Anmeldenummer: 03745770.2
(22) Anmeldetag: 28.03.2003
(51) Int. Cl.: G05B 9/02, A61G 7/018

(54) **ELEKTROMOTORISCHE ANTRIEBSANORDNUNG MIT ERSTFEHLERSICHERHEITSSYSTEM**
ELECTRIC MOTOR-OPERATED DRIVE DEVICE COMPRISING AN INITIAL FAULT SAFETY SYSTEM
SYSTEME D'ENTRAINEMENT A COMMANDE PAR MOTEUR ELECTRIQUE, MUNI D'UN SYSTEME DE SECURITE FONCTIONNANT DES L'APPARITION DE LA PREMIERE ERREUR

(30) Priorität: 05.04.2002 DE 20205249 U
(43) Veröffentlichungstag der Anmeldung: 05.01.2005
(73) Patentinhaber: Dewert Antriebs- und Systemtechnik GmbH, 32278 Kirchlengern (DE)
(72) Erfinder: BOKÄMPER, Ralf, 32312 Lübbecke (DE)
(74) Vertreter: Philipp, Matthias
(86) Internationale Anmeldenummer: PCT/EP2003/003222
(87) Internationale Veröffentlichungsnummer: WO 2003/085463

(56) Entgegenhaltungen:
- EP-A- 0 787 475
- DE-A- 19 647 836
- DE-U- 9 414 086
- DE-U- 20 105 656
- US-A- 4 477 753
- US-A- 5 195 198
- US-A- 5 771 511

## Beschreibung

Die Erfindung betrifft eine elektromotorische Antriebsanordnung mit Erstfehlersicherheitssystem für Möbel nach dem Oberbegriff des Anspruchs 1.

Derartige Antriebsanordnungen sind bekannt, zum Beispiel aus der DE 19647836, die redundante Tastenkontakte der Bedienungseinheiten und zwei in Reihe geschaltete Leistungsstellglieder beschreibt.

Weiterhin zeigt die DE 19715642 eine Handbedienung mit unterschiedlichen Sensoren, die auf Eigenschaften des Bedieners reagieren und nur dann Funktionen des Antriebs ausführen lassen, wenn der Bediener die Handbedienung benutzt.

EP-A-0 787 475 offenbart ein Steuerungssystem für elektromotorisch betätigbare Verstelleinrichtungen an Krankenhausbetten oder ähnlichen Möbeln, mit einer Stromversorgung, einer Handbedienung und einer Steuerung, die das Vorliegen einer korrekten Funktion überprüft.

DE 201 05 656 U1 beschreibt eine Sicherheitsvorrichtung für elektrisch angetriebene Pflege- und Krankenbetten.

US 5,771,511 beschreibt ein Kommunikationsnetzwerk für ein Krankenhausbett.

US 5,195,198 beschreibt ein Krankenhausbett mit elektromotorischem Antrieb, bei dem bestimmte Schaltungsbereiche von einer Gleichspannungsversorgung trennbar sind.

Als nachteilig zeigt sich bei den bekannten Anordnungen, dass zum Teil nur einzelne Komponenten erstfehlersicher ausgelegt sind, jedoch nicht das Gesamtsystem.

Die Aufgabe der Erfindung besteht darin, eine Antriebsanordnung mit einem Erstfehlersicherheitssystem zu schaffen, welches ein hohes Maß an Sicherheit gemäß der geltenden Normen durch Redundanz und zusätzliche Maßnahmen bietet, und gleichzeitig weitere Vorteile aufweist und neue Erfahrungswerte mit einbezieht.

Diese Aufgabe wird erfindungsgemäß dadurch gelöst, dass der Überwachungsblock bei Auftreten eines ersten Fehlers eine Schaltvorrichtung zum Trennen der gesamten Antriebsanordnung von einem Stromnetz ansteuert.

Vorteilhafte Weiterbildungen der Erfindung sind in den Unteransprüchen enthalten.

Die erfindungsgemäße elektromotorische Antriebsanordnung mit Erstfehlersicherheitssystem besitzt eine Steuerung mit einem Überwachungsblock, der zwischen einem Ein-/Ausgabeblock und einer Ansteuerung der Schaltelemente der Antriebsmotoren angeordnet ist, Alle sicherheitsrelevanten Parameter, insbesondere die, die sich aus gewonnenen Erfahrungswerten ergeben, werden mittels geeigneter Sensoren überwacht und zwar vorteilhafterweise im gesamten System und nicht nur an einer oder wenigen Systemkomponenten. Diese Parameter sind Temperatur, Feuchte, Stromstärke, Spannungsabfall usw.

Die Sensoren geben ihre Signale über einen Ein-/Ausgabeblock an den Überwachungsblock weiter.

Auch die Bedienungselemente sind mit Sensoren ausgerüstet und an den Ein-/Ausgabeblock angeschlossen. Zusätzliche Sicherheitsschalter wie z.B. Not-Aus-Schaltelemente sind ebenfalls vorgesehen.

In Abhängigkeit der Sensorsignale beeinflußt der Überwachungsblock nicht nur das Ein- und Ausschalten der Antriebsmotoren sondern auch zum Beispiel das Ausschalten der gesamten Stromversorgung über einen steuerbaren Netzschalter, in weiterer Ausgestaltung ist auch die Aktivierung eines nicht reversiblen Sicherungselementes möglich, so dass der Antrieb vollständig still gelegt wird.

Gleichzeitig signalisiert der Überwachungsblock über den Ein-/Ausgabeblock Fehlerzustände oder Betriebsbereitschaft. In besonders vorteilhafter Ausgestaltung wird bei besonderen Fehlern, die große Sicherheitsgefahren bedeuten, ein übergeordneter Alarm und beispielsweise Brandbekämpfung automatisch ausgelöst. Das ist zum Beispiel möglich, wenn zusätzliche Umgebungssensoren für Rauch, Feuer, etc. in das Erstfehlersicherheitssystem integriert sind.

Besonders vorteilhaft ist die Möglichkeit, das erfindungsgemäße Erstfehlersicherheitssystem von übergeordneten Sicherheitswarten zu überwachen und auszuwerten, bzw. Fernwartungen vorzunehmen. Dieses wird durch vorteilhafte Anschlüsse über den Ein-/Ausgabeblock an lokale, regionale und überregionale Netzwerke einfachst ermöglicht.

Eine der zuständigen geltenden Norm entsprechende Prüfeinrichtung des Fehlermeldesystems des Erstfehlersicher-heitssystems ist integriert und kann entweder automatisch intern oder beispielsweise von einer Sicherheitswarte von außen, sowie auch durch regelmäßiges Auslösen eines Betätigungselementes, zum Beispiel eines Prüftasters, aktiviert werden. Dieser Prüftaster ist entweder in der Handbedienung und/oder Kontrollbox angeordnet oder separat angeschlossen.

Optische Anzeigen der Betriebs- und Fehlerzustände sowie akustische Signalmittel sind vorgesehen und über den Ein-/Ausgabeblock angesteuert.

Eine Selbstdiagnose bei Fehlerzuständen ist möglich. Beispielsweise kann eine Historie von Fehlerhäufigkeiten gespeichert und in einer Anzeige aufgerufen werden, und/oder an einem Anschluss für beispielsweise eine übergeordnete Sicherheitswarte oder einen Wartungscomputer bereit gestellt werden.

Ein Anschluss von schon erstfehlersicheren Bedienungsteilen, wie zum Beispiel Handbedienung mit Doppelkontakten, Kontrollbox mit erstfehlersicheren Schaltelementen, ist im weiten Bereich möglich.

Es wird weiterhin eine Minimalkonfiguration der elektromotorischen Antriebsanordnung mit Erstfehlersicherheitssystem vargeschlagen, bei der die Schaltelemente der Antriebsmotoren durch Handbedienung und Kontrollbox gebildet werden. Hierbei werden die Motorströme direkt in der Handbedienung und Kontrollbox geschaltet, eine Ansteuerung der Schaltelemente der Motoren durch die Steuerung entfällt.
Es ist auch möglich, ein Not-Aus-Schaltelement direkt in die Stromversorgungsleitung der Motoren zu schalten.
Handbedienung und Kontrollbox bestehen in diesem Fall aus erstfehlersicheren Komponenten, wie beispielsweise an die Motorströme angepasste zwangsgeführte Schaltelemente. Im Fehlerfall schaltet der Überwachungsblock die gesamte Stromversorgung ab, bzw. löst geeignete Sicherungselemente aus.

Somit wird eine elektromotorische Antriebsanordnung mit Erstfehlersicherheitssystem in vorteilhafter Weise anpassungsfähig an die Umgebung und die Randbedingungen inklusive einer Integration in bestehende übergeordnete Sicherheitssysteme geschaffen.

Die Erfindung wird in der nachfolgenden Beschreibung anhand der Zeichnungen noch näher erläutert. Hierbei zeigt
- Fig. 1: ein Blockschaltbild des erfindungsgemäßen Möbelantriebs und
- Fig. 2: ein weiteres Blockschaltbild des erfindungsgemäßen Möbelantriebs.

Fig. 1 stellt ein Blockschaltbild einer möglichen beispielhaften Ausführung eines erfindungsgemäßen elektromotorischen Möbelantriebs mit zwei Motoren 19, 20 dar.
Die linke Hälfte der Zeichnung zeigt einen sogenannten Leistungskreis beginnend mit einem Netzanschluss 38 und Schutzleiteranschluss 39. Eine Stromversorgung 10, beispielsweise ein Transformator mit Gleichrichtung und Siebung, wird über eine Schaltvorrichtung 9, z.B. einen Netzschalter, der auch in besonders vorteilhafter Weise fernsteuerbar ausgebildet sein kann, an das elektrische Stromnetz angeschlossen.

Die Stromversorgung 10 stellt über ein Sicherungselement 12 und eine Leistungsschalteinheit 17 den zwei Motoren 19, 20 des Antriebs 18 elektrische Energie hoher Leistung bereit.

Eine zusätzliche Hilfsversorgung 11, zum Beispiel ein Akkumulator, ist ebenfalls über ein Sicherungselement 13 zur Versorgung der Motoren 19, 20 zum Beispiel bei Netzausfall, an die Leistungsschalteinheit 17 angeschlossen.

Die Leistungsschalteinheit 17 besteht aus einem oder mehreren bekannten Schaltelementen 14, sowie bekannten Motorschaltelementen 15, 16, von denen jeweils zwei einem Motor 19, 20 zugeordnet sind. Die Schaltelemente 14 und die Motorschaltelemente 15, 16 sind beispielsweise Relais und/oder Halbleiterschalter, die von einem Ansteuerungsblock 3 einer Steuereinheit 1 über Steuerleitungen 40, 41 ein- und ausgeschaltet, bzw. auf- und zugesteuert werden.

Die Schaltelemente 14 und die Motorschaltelemente 15, 16 können auch als zwangsgeführte Sicherheitsrelais ausgebildet sein.
Die Motorzuleitungen weisen jeweils ein Sicherungselement 21, 22 zum Schutz der Motoren 19, 20 und der Leitungen auf.

Die Steuereinheit 1 besteht aus einem Überwachungsblock 2, dem Ansteuerungsblock 3 und einem Ein-/Ausgabeblock 4, die untereinander bidirektional Daten austauschen, welches durch zwei Pfeile dargestellt ist.

Am Ein-/Ausgabeblock 4 sind eine Handbedienung 5 und eine Kontrollbox 6 angeschlossen, über die die Motoren 19, 20 des Antriebs 18 verstellt werden Können, indem beispielsweise durch Knopfdruck an der Handbedienung 5 oder der Kontrollbox 6 ein Signal über den Überwachungsblock 2 an den Ansteuerungsblock 3 und dann an die Leistungsschalteinheit 17 geleitet wird. Handbedienung 5 und Kontrollbox 6 sind erstfehlersichere Baueinheiten.

Bei Vorliegen eines ersten Fehlers, der durch Sensoren über Sensoranschlüsse 23 - 30, 46 über den Ein-/Ausgabeblock 4 an den Überwachungsblock 2 weitergeleitet wird, leitet dieser ein Aktivierungssignal aus den Bedieneinheiten 5, 6 nicht mehr an den Ansteuerungsblock 3 weiter, bzw. unterbricht eine laufende Bewegung durch Abschalten der Leistungsschalteinheit 17 und gibt je nach Fehlerart eine entsprechende Fehlermeldung an den Ein-/Ausgabeblock 4.

Es erfolgt eine optische Anzeige über einen Fehlermelder 32 und/oder über einen Akustikmelder 31. Weiterhin ist es denkbar, dass die Schaltvorrichtung 9 ausgelöst wird, so dass eine komplette Strom- versorgungsabschaltung erfolgt. Ebenfalls kann bei bestimmten Fehlern die Zerstörung eines bestimmten Bauteils z.B. der Sicherungen 12, 13 durch den Überwachungsblock 2 eingeleitet werden, was eine beabsichtigte Unbrauchbarkeit des Antriebssystems zur Folge hat.

Über einen LAN-Anschluss 34 wird eine Meldung über ein bestehendes Netzwerk an eine übergeordnete Überwachungsstelle geleitet. Dies kann ebenfalls über einen weiteren Anschluss 35 erfolgen, beispielsweise über das Internet und/oder zum Beispiel über eine Powerline (PLC)-Verbindung.

Bei besonderen auftretenden Fehlern sind Anschluss 36 mit einem Notruf und Anschluss 37 mit einer Brandmelde-/bekämpfungsanlage verbunden, wobei auch hierfür ein drahtloses Ruf-/Meldesystem zum Einsatz kommen kann, beispielsweise ein integrierter Funksender. Somit ist eine vorteilhaft ständige Überwachung von außen einschließlich einer direkten Alarmauslösung ermöglicht.

Die Überwachungssensoren sind an den Stellen plaziert, die gemäß den Erfahrungswerten potentielle Gefahrenstellen bilden können. Sie überwachen die folgenden Parameter:

| | |
|---|---|
| Temperatur: | Anschluss 23-27, 29, 30 |
| Feuchte: | Anschluss 28-30, 46 |
| Stromstärke: | Anschluss 25 |

Weitere Überwachungssensoren zum Beispiel für die Umgebung des Antriebs sind ebenfalls denkbar.

Die Überwachung der Leistungsschalteinheit erfolgt außerdem mit bekannten Verfahren, die feststellen, ob bei verwendeten Relais ein Kontaktkleben vorliegt.

Eine weitere Sicherheit bietet die Schaltvorrichtung 9, mit der das ganze Gerät zweipolig vom Netz getrennt werden kann. Ebenfalls ist eine solche Schaltvorrichtung für die Hilfsversorgung 11 denkbar, jedoch nicht dargestellt.

Die Stromversorgung der Steuereinheit wird vorteilhafterweise separat vorgenommen, kann aber auch an der Stromversorgung 10 angeschlossen sein.

Zum Teil können die Bedienungsgeräte wie Handbedienung 5 und Kontrollbox 6 schon herstellungsseitig mit Sensoren bestückt sein, die mit geeigneten Mitteln z. B. über die jeweiligen Anschlusskabel 42, 43 mit dem Ein-/Ausgabeblock 8 verbunden sind.

Weiterhin ist mindestens ein Not-Aus-Taster 7 an den Ein-/Ausgabeblock 4 angeschlossen, der bei einer Gefahr sofort vom Bediener oder vom Aufsichtspersonal betätigt werden kann.

Zur Überprüfung des Überwachungsblocks 2 ist mindestens ein Betätigungselement 8, 8' vorgesehen, das entweder in der Handbedienung 5, in der Kontrollbox 6 oder separat angeordnet ist. Hiermit wird der Überwachungsblock 2 durch Aktivierung einer Prüfeinrichtung 47 regelmäßig gemäß Bedienungsanleitung auf Funktion überprüft, eine Meldung erfolgt bei erfolgreicher Prüfung über einen optischen Prüfmelder 33, beispielsweise eine Meldeleuchte und/oder über den Akustikmelder 31. Wird bei der Überprüfung ein Fehler festgestellt, so wird dieser durch den optischen Fehlermelder 32 und/oder den Akustikmelder 31 angezeigt. Die Durchführung der regelmäßigen Prüfung wird über die Anschlüsse 34, 35 an übergeordnete Überwachungseinheiten zur Aufzeichnung weitergegeben, eine Weitermeldung in Form eines Alarmsignals über die Anschlüsse 36, 37 wird nur in eingeschränkter Weise durchgeführt, indem die Signalleitung geprüft wird.

Die Überprüfung des Überwachungsblocks 2 kann auch automatisch erfolgen, wenn beispielsweise im Programm einer Mikroprozessorsteuerung dieses abgelegt ist. Auch eine übergeordnete Überprüfung über die Anschlüsse 34, 35 ist ebenfalls denkbar.

In Fig. 2 ist eine Minimalkonfiguration des erfindungsgemäßen Möbelantriebs als Blockschaltbild dargestellt. Die Ansteuerung der Leistungsschalteinheit 17 der Motoren entfällt, das Schaltelement 14 wird durch die Kontrollbox 6 gebildet, welche elektromechanische Schaltelemente 48 beispielsweise in Form von Dreh- und/oder Kippschaltern aufweist. Die Motorschaltelemente 15, 16 werden durch die Handbedienung 5 gebildet, welche ebenfalls elektromechanische Schaltelemente 49 beispielsweise in Form von Dreh- und/oder Kipptastern aufweist.
Die elektromechanischen Schaltelemente 48, 49 sind erstfehlersichere zum Beispiel zwangsgeführte Schaltelemente, geeignet zum Schalten von hohen Motorströmen, die in diesem Fall direkt durch Handbedienung 5 und Kontrollbox 6 geleitet werden. Im Fehlerfall schaltet die Überwachungseinheit 2 die Strom-versorgung direkt aus, beispielsweise über die Schaltvorrichtung 9 und/oder durch Zerstörung/Ausschaltung der Sicherungen 12, 13 (nicht dargestellt).

Die Erfindung ist nicht auf das dargestellte Beispiel beschränkt, Antriebskonfigurationen mit nur einem oder auch mehr als 2 Antrieben sind selbstverständlich denkbar.
Ebenfalls ist abhängig vom Gesamtkonzept des Möbels und seiner Umgebung eine Einschränkung oder Erweiterung der Komponenten möglich.

Somit wird eine elektromotorische Antriebsanordnung mit einem Erstfehlersicherheitssystem realisiert, welches nicht nur Eingriffe in die Steuerung ermöglicht, sondern einen umfassenden vorteilhaften Schutz mit Integration in übergeordnete lokale und regionale Sicherheits- und Alarmsysteme ermöglicht.

### Bezugszeichenliste

- 1: Steuereinheit
- 2: Überwachungsblock
- 3: Ansteuerungsblock
- 4: Ein-/Ausgabeblock
- 5: Handbedienung
- 6: Kontrollbox
- 7: Not-Aus-Schaltelement
- 8, 8': Betätigungselement
- 9: Schaltvorrichtung
- 10: Stromversorgung
- 11: Hilfsversorgung
- 12: Sicherung
- 13: Sicherung
- 14: Schaltelement
- 15: Motorschaltelement
- 16: Motorschaltelement
- 17: Leistungsschalteinheit
- 18: Antrieb
- 19: Motor
- 20: Motor
- 21: Sicherungselement
- 22: Sicherungselement
- 23: Sensoranschluss
- 24: Sensoranschluss
- 25: Sensoranschluss
- 26: Sensoranschluss
- 27: Sensoranschluss
- 28: Sensoranschluss
- 29: Sensoranschluss
- 30: Sensoranschluss
- 31: Akustikmelder
- 32: Fehlermelder, optisch
- 33: Prüfmelder
- 34: LAN-Anschluss
- 35: Zentrale/Anschluss
- 36: Notruf
- 37: Brandmeldeanschluss
- 38: Netzanschluss
- 39: Schutzleiteranschluss
- 40: Steuerleitung
- 41: Steuerleitung
- 42: Anschluss Handbedienung
- 43: Anschluss Kontrollbox
- 44: Anschluss Betätigungselement
- 45: Anschluss Not-Aus
- 46: Sensoranschluss
- 47: Prüfeinrichtung
- 48: Schaltelement
- 49: Schaltelement

## Patentansprüche

1. Elektromotorische Antriebsanordnung umfassend ein Erstfehlersicherheitssystem für Möbel, Krankenhaus- und Pflegebetten, bestehend aus einer Stromversorgung (10, 11), mindestens einem Antriebsmotor (19, 20), einer dem Antriebsmotor (19, 20) zugeordneten Leistungsschalteinheit (17), mindestens einer Handbedienung (5) und einer Kontrollbox (6) zur Ansteuerung des Antriebsmotors (19, 20) und einer Steuerung (1) mit einem Überwachungsblock (2), wobei der Überwachungsblock (2) bei Auftreten eines ersten Fehlers geeignete Maßnahmen zur Verhinderung einer Eigenbewegung der Antriebsanordnung vornimmt, dementsprechende Fehlermeldungen ausführt und Signale an übergeordnete Überwachungseinrichtungen übergibt, gegebenenfalls Notrufe auslöst und eine Prüfeinrichtung (47) zum Prüfen des Überwachungsblocks (2) aufweist, **dadurch gekennzeichnet, dass** der Überwachungsblock (2) bei Auftreten eines ersten Fehlers eine Schaltvorrichtung (9) zum Trennen der gesamten Antriebsanordnung von einem Stromnetz (38) ansteuert.

2. Elektromotorische Antriebsanordnung nach Anspruch 1, **dadurch gekennzeichnet, dass** Sensoren (23 - 30, 46) zur Fehlererfassung, die Handbedienung (5) und die Kontrollbox (6) über einen Ein-/Ausgabeblock (4) mit dem Überwachungsblock (2) verbunden sind.

3. Elektromotorische Antriebsanordnung nach Anspruch 1 oder 2, **dadurch gekennzeichnet, dass** eine Aktivierung der Prüfeinrichtung (47) über ein Betätigungselement (8, 8') erfolgt

4. Elektromotorische Antriebsanordnung nach Anspruch 3, **dadurch gekennzeichnet, dass** das Betätigungselement (8) Bestandteil eines Bedienteiles und/oder als ein separates Betätigungselement (8') ausgebildet ist.

5. Elektromotorische Antriebsanordnung nach Anspruch 3 oder 4, **dadurch gekennzeichnet, dass** das Betätigungselement (8, 8') ein Prüftaster ist.

6. Elektromotorische Antriebsanordnung nach Anspruch 1 oder 2, **dadurch gekennzeichnet, dass** die Prüfeinrichtung (47) automatisch aktiviert wird.

7. Elektromotorische Antriebsanordnung nach Anspruch 6, **dadurch gekennzeichnet, dass** die automatische Aktivierung der Prüfeinrichtung (47) regelmäßig erfolgt.

8. Elektromotorische Antriebsanordnung nach einem oder mehreren der Ansprüche 1 bis 7, **dadurch gekennzeichnet, dass** der Ein-/Ausgabeblock (4) Schnittstellen zu Netzwerken, Notrufen und Alarmzentralen aufweist.

9. Elektromotorische Antriebsanordnung nach Anspruch 8, **dadurch gekennzeichnet, dass** die Schnittstelle zu Notrufen und Alarmzentralen drahtlos erfolgt.

10. Elektromotorische Antriebsanordnung nach einem oder mehreren der Ansprüche 1 bis 9, **dadurch gekennzeichnet, dass** Fehlerzustände und ihre Häufigkeiten in geeigneter Form gespeichert werden, mittels einer Anzeige angezeigt werden und für Kontroll-/Wartungs- und/oder Überwachungszwecke in geeigneter Form bereit gestellt werden.

11. Elektromotorische Antriebsanordnung nach einem oder mehreren der Ansprüche 1 bis 10, **dadurch gekennzeichnet, dass** die Leistungsschalteinheit (17) aus mindestens einem elektromechanischen und/oder elektronischen Schaltelement (14) besteht.

12. Elektromotorische Antriebsanordnung nach Anspruch 11, **dadurch gekennzeichnet, dass** das Schaltelement (14) aus geeigneten erstfehlersicheren Schaltelementen (48) in der Kontrollbox (6) besteht.

13. Elektromotorische Antriebsanordnung nach Anspruch 12, **dadurch gekennzeichnet, dass** die Schaltelemente (48) als erstfehlersichere zwangsgeführte Drehschalter ausgebildet sind.

14. Elektromotorische Antriebsanordnung nach einem oder mehreren der Ansprüche 1 bis 13, **dadurch gekennzeichnet, dass** Motorschaltelemente (15, 16) der Leistungsschalteinheit (17) aus elektromechanischen Schaltelementen und/oder elektronischen Schaltelementen bestehen.

15. Elektromotorische Antriebsanordnung nach Anspruch 14, **dadurch gekennzeichnet, dass** die Motorschaltelemente (15, 16) aus geeigneten erstfehlersicheren Schaltelementen (49) in der Handbedienung (5) bestehen.

16. Elektromotorische Antriebsanordnung nach Anspruch 15, **dadurch gekennzeichnet, dass** die Schaltelemente (49) als erstfehlersichere zwangsgeführte Tast- und/oder Kippschalter ausgeführt sind.

17. Elektromotorische Antriebsanordnung nach einem der vorangehenden Ansprüche, **dadurch gekennzeichnet, daß** die Schaltvorrichtung (9) als steuerbarer Netzschalter oder nicht reversibles Sicherungselement (12, 13) ausgebildet ist.

## Claims

1. Electric motor-operated drive device comprising a first failure safety system for furniture, hospital and nursing beds, consisting of a power supply (10, 11), at least one drive motor (19, 20), a power-switching unit (17) assigned to the drive motor (19, 20), at least one manual control (5) and a control box (6) to control the drive motor (19, 20) and a controller (1) with a monitoring block (2), wherein the monitoring block (2), in the event of a first failure, carries out appropriate measures to prevent the drive device from moving on its own, produces corresponding error messages and sends signals to higher-level monitoring devices, if necessary initiates emergency calls and has a testing device (47) for testing the monitoring block (2), **characterised in that** in the event of a first failure, the monitoring block (2) triggers a switching device (9) to disconnect the entire drive device from a mains supply (38).

2. Electric motor-operated drive device according to claim 1, **characterised in that** fault-detection sensors (23-30, 46), the manual control (5) and the control box (6) are connected to the monitoring block (2) by means of an input/output block (4).

3. Electric motor-operated drive device according to claim 1 or 2, **characterised in that** the testing device (47) is activated by means of an actuation element (8, 8').

4. Electric motor-operated drive device according to claim 3, **characterised in that** the actuation element (8) is designed as an integral part of an operating element and/or as a separate actuation element (8').

5. Electric motor-operated drive device according to claim 3 or 4, **characterised in that** the actuation element (8, 8') is a test probe.

6. Electric motor-operated drive device according to claim 1 or 2, **characterised in that** the testing device (47) is activated automatically.

7. Electric motor-operated drive device according to claim 6, **characterised in that** the testing device (47) is automatically activated at regular intervals.

8. Electric motor-operated drive device according to one or more of claims 1 to 7, **characterised in that** the input/output block (4) has interfaces to networks, emergency services and alarm operations centres.

9. Electric motor-operated drive device according to claim 8, **characterised in that** the interface to emergency services and alarm operations centres is produced wirelessly.

10. Electric motor-operated drive device according to one or more of claims 1 to 9, **characterised in that** faults and their rates of occurrence are stored in appropriate form, are displayed by means of a display unit and are made available for control/service and/or monitoring purposes in appropriate form.

11. Electric motor-operated drive device according to one or more of claims 1 to 10, **characterised in that** the power switching unit (17) consists of at least one electromechanical switch element and/or electronic switch element (14).

12. Electric motor-operated drive device according to claim 11, **characterised in that** the switch element (14) consists of appropriate first-failure safe switch elements (48) in the control box (6).

13. Electric motor-operated drive device according to claim 12, **characterised in that** the switch elements (48) are designed as first failure safe positively-driven rotary switches.

14. Electric motor-operated drive device according to one or more of claims 1 to 13, **characterised in that** the motor switch elements (15, 16) of the power switching unit (17) consist of electromechanical switch elements and/or electronic switch elements.

15. Electric motor-operated drive device according to claim 14, **characterised in that** the motor switch elements (15, 16) consist of appropriate first-failure safe switch elements (49) in the manual control (5).

16. Electric motor-operated drive device according to claim 15, **characterised in that** the switch elements (49) are designed as first-failure safe positively-driven touch and/or toggle switches.

17. Electric motor-operated drive device according to one of the preceding claims **characterised in that** the switching device (9) is designed as a controllable mains switch or non-reversible security element (12, 13).

## Revendications

1. Système d'entraînement à commande par moteur électrique, comprenant un système de sécurité fonctionnant dès l'apparition de la première erreur, pour des meubles, des lits d'hôpital et de soins, composé d'une alimentation en courant électrique (10, 11), d'au moins un moteur d'entraînement (19, 20), d'une unité de commutation de puissance (17) associée au moteur d'entraînement (19, 20), d'au moins une commande manuelle (5) et d'un boîtier de commande (6), pour commander le moteur d'entraînement (19, 20), et d'une commande (1) avec un bloc de surveillance (2), le bloc de surveillance (2) appliquant des dispositions appropriées, lors de la survenance d'un premier défaut ou erreur, de manière à empêcher un mouvement propre du système d'entraînement, accomplissant des signalisations de défauts correspondantes et transmettant des signaux à des dispositifs de surveillance hiérarchiquement supérieurs, le cas échéant déclenchant des appels de secours et présentant un dispositif de contrôle (47) pour contrôler le bloc de surveillance (2), **caractérisé en ce que** le bloc de surveillance (2) commande un dispositif de commutation (9) pour isoler l'ensemble du système d'entraînement vis-à-vis d'un réseau électrique (38), lors de la survenance d'un premier défaut.

2. Système d'entraînement à commande par moteur électrique selon la revendication 1, **caractérisé en ce que** des capteurs (23 à 30, 46), pour la détection de défauts, la commande manuelle (5) et le boîtier de commande (6), sont reliés au bloc de surveillance (2) par l'intermédiaire d'un bloc d'entrée/sortie (4).

3. Système d'entraînement à commande par moteur électrique selon la revendication 1 ou 2, **caractérisé en ce qu'**une activation du dispositif de contrôle (47) s'effectue par l'intermédiaire d'un élément d'actionnement (8, 8').

4. Système d'entraînement à commande par moteur électrique selon la revendication 3, **caractérisé en ce que** l'élément d'actionnement (8) fait partie d'une pièce de commande et/ou est réalisé sous forme d'un élément d'actionnement (8') séparé.

5. Système d'entraînement à commande par moteur électrique selon la revendication 3 ou 4, **caractérisé en ce que** l'élément d'actionnement (8, 8') est une touche d'essai.

6. Système d'entraînement à commande par moteur électrique selon la revendication 1 ou 2, **caractérisé en ce que** le dispositif de contrôle (47) est activé automatiquement.

7. Système d'entraînement à commande par moteur électrique selon la revendication 6, **caractérisé en ce que** l'activation automatique du dispositif de contrôle (47) s'effectue de façon périodique.

8. Système d'entraînement à commande par moteur électrique selon l'une ou plusieurs des revendications 1 à 7, **caractérisé en ce que** le bloc d'entrée/sortie (4) présente des interfaces vis-à-vis de réseaux, d'appels de secours et de centrales d'alarme.

9. Système d'entraînement à commande par moteur électrique selon la revendication 8, **caractérisé en ce que** l'interface vis-à-vis d'appels de secours et de centrales d'alarme s'effectue sans fil.

10. Système d'entraînement à commande par moteur électrique selon l'une ou plusieurs des revendications 1 à 9, **caractérisé en ce que** des états de défaut et leurs fréquences sont mémorisés sous une forme appropriée, affichés au moyen d'un visuel d'affichage et mis à disposition sous une forme appropriée, à des fins de contrôle/entretien et/ou surveillance.

11. Système d'entraînement à commande par moteur électrique selon l'une ou plusieurs des revendications 1 à 10, **caractérisé en ce que** l'unité de commutation de puissance (17) est composé d'au moins un élément de commutation (14) électromécanique et/ou électronique.

12. Système d'entraînement à commande par moteur électrique selon la revendication 11, **caractérisé en ce que** l'élément de commutation (14) est composé d'éléments de commutation (48) appropriés, passant en sécurité dès l'apparition de la première erreur, dans le boîtier de commande (6).

13. Système d'entraînement à commande par moteur électrique selon la revendication 12, **caractérisé en ce que** les éléments de commutation (48) sont réalisés sous forme d'interrupteurs rotatifs à guidage forcé, passant en sécurité dès l'apparition de la première erreur.

14. Système d'entraînement à commande par moteur électrique selon l'une ou plusieurs des revendications 1 à 13, **caractérisé en ce que** des éléments de commutation moteur (15, 16) de l'unité de commutation de puissance (17) sont composés d'éléments de commutation électromécaniques et/ou d'éléments de commutation électroniques.

15. Système d'entraînement à commande par moteur électrique selon la revendication 14, **caractérisé en ce que** les éléments de commutation moteur (15, 16) sont composés d'éléments de commutation (49) appropriés, passant en sécurité dès l'apparition de la première erreur, dans la commande manuelle.

16. Système d'entraînement à commande par moteur électrique selon la revendication 15, **caractérisé en ce que** les éléments de commutation (49) sont réalisés sous forme d'interrupteurs à touches et/ou d'interrupteurs à bascule à guidage forcé, passant en sécurité dès l'apparition de la première erreur.

17. Système d'entraînement à commande par moteur électrique selon l'une des revendications précédentes, **caractérisé en ce que** le dispositif de commutation (9) est réalisé sous forme d'interrupteur de secteur pouvant être commandé, ou d'élément de sécurité (12, 13) non réversible.
